# EUROPÄISCHE PATENTSCHRIFT

(11) **EP 1 238 711 B1**
(45) Veröffentlichungstag und Bekanntmachung des Hinweises auf die Patenterteilung: **12.11.2008**
(21) Anmeldenummer: 02003519.2
(22) Anmeldetag: 15.02.2002
(51) Int. Cl.: B05B 13/06, B05B 7/22

(54) **Innenbrenner**
Internal burner
Brûleur intérieur

(30) Priorität: 10.03.2001 DE 10111565
(43) Veröffentlichungstag der Anmeldung: 11.09.2002
(73) Patentinhaber: Daimler AG, 70327 Stuttgart (DE)
(72) Erfinder: Nowotni, Detlef, 72582 Grabenstetten (DE); Wanke, Christian, 89250 Senden (DE); Haug, Tilman, Dr., 89264 Weissenhorn (DE); Izquierdo, Patrick, 89077 Ulm (DE)

(56) Entgegenhaltungen:
- DE-A1- 19 841 617
- FR-A- 2 681 538
- US-A- 3 901 441
- US-A- 4 624 410
- US-A- 5 468 295
- US-A- 5 622 753

## Beschreibung

Die Erfindung betrifft einen Innenbrenner zum Lichtbogendrahtspritzen von Hohlräumen insbesondere von Zylinderlaufflächen, wie er bspw. aus der als gattungsbildend zugrunde gelegten US 5,622,753 A1 als bekannt hervorgeht.

Aus dem gattungsbildend zugrunde gelegten US 5,622,753 A1 ist eine Innenbrenner bekannt, der zum Lichtbogendrahtspritzen von Hohlräumen, insbesondere von Zylinderlaufflächen, verwendet werden kann. Der Innenbrenner weist zwei Brennerrohren zur Zuführung von Elektroden auf, welche Elektroden zur Aufschmelzung vorgesehen und als in einem Lichtbogen abbrennbare Drähte ausgebildet sind. Parallel zu den Brennerrohren, die die Haupttransportrichtung für die Drähte vorgeben ist ein Rohr als Gaszuführung für ein Prozessgas angeordnet. Das Prozessgas wird quer zur Haupttransportrichtung der Drähte aus einer Düse ausgeströmt und dient zum Transport und Zerstäuben des aufgeschmolzenen Drahtmaterials in Richtung der zu beschichtenden Oberfläche des Hohlraumes. Die Drähte werden durch die Brennerrohre austrittsseitig und im Bereich des Lichtbogens aufeinander zu geführt. Der im Berührungsbereich der Drähte angeordnete Lichtbogen der Elektroden-Drähte ist im Bereich des Gasstromes des ausgetretenen Prozessgases angeordnet, wobei sich die Düse gasaustrittsseitig vor dem Brennpunkt angeordnet ist. Da der Gasstrom des ausgetretenen Prozessgases, im folgenden vereinfachen Hauptgasrichtung genannt, quer zur Haupttransportrichtung der Drähte angeordnet ist, schließen die Drähte lichtbogennah mit der Hauptgasrichtung einen spitzen Winkel ein.

Aus der DE 198 41 617 A1 ist ein Innenbrenner zum Lichtbogendrahtspritzen von Hohlräumen insbesondere von Zylinderlaufflächen, bekannt. Der Innenbrenner weist zwei Brennerrohre auf, die zur Zuführung von Elektroden aus Draht vorgesehen sind. Die Elektroden werden in einem Lichtbogen aufgeschmolzen. Ferner weist der Innenbrenner eine Gaszuführung für ein Prozeßgas auf, welches zum Transport und Zerstäuben des aufgeschmolzenen Drahtmaterials in Richtung der zu beschichtenden Oberfläche des Hohlraumes vorgesehen ist. Die (Elektroden-) Drähte sind durch die Brennerrohre austrittsseitig und im Bereich des Lichtbogens aufeinander zu geführt, wobei der im Berührungsbereich der Drähte angeordnete Lichtbogen der Elektroden-Drähte im Bereich des Gasstromes des ausgetretenen Prozessgases angeordnet ist. Der Gasstrom des ausgetretenen Prozeßgases, im folgenden vereinfachen Hauptgasstromrichtung genannt, ist quer zur Haupttransportrichtung der Drähte, die durch die Brennerrohre festgelegt ist, angeordnet. Schichten, die mit einem derartigen Innenbrenner auf ein insbesondere metallisches Substrat, vorzugsweise eine Zylinderlauffläche, aufgespritzt sind, weisen i.a. eine hohe Porosität und/oder Poren mit einem nicht akzeptablen großen mittleren Porendurchmesser auf.

Aufgabe der Erfindung ist es, einen Innenbrenner dahingehend zu entwickeln, mit dem gespritzte Schichten möglich sind, die eine geringere Porosität und/oder Poren mit einem kleineren mittleren Porendurchmesser aufweisen.

Die Aufgabe wird erfindungsgemäß mit einem Innenbrenner mit den kennzeichnenden Merkmalen des Anspruchs 1 gelöst. Durch die erfindungsgemäße wenigstens zweifache Biegung des Drahtes, die Unterbringung des Brennpunktes innerhalb eines geschlossenen Raumes, dem spitzen Winkel zwischen Hauptgasrichtung und lichtbogennaher Transportrichtung der Drähte innerhalb des beanspruchten Intervalls sowie den Austritt des Gas/Metalltröpfchen-Gemisches aus einer gemeinsamen Düse weisen mit dem erfindungsgemäßen Innenbrenner gespritzten Schichten eine vernachlässigbare Porosität auf. Ein Grund hierfür könnte u.a. darin liegen, dass der Berührungspunkt der beiden Drähte und damit der Lichtbogen selbst bei Strom- und/oder Spannungsschwankungen eine hohe Ortstabilität aufweist.

Sinnvolle Ausgestaltungen der Erfindung sind den weiteren Ansprüchen entnehmbar. Im übrigen wird die Erfindung anhand eines in den Figuren dargestellten Ausführungsbeispiels näher erläutert. Dabei zeigt
- Fig. 1:: eine perspektivische Aufsicht auf eine Innenbrenner mit entfernter Düse und
- Fig. 2:: den Brenner nach Figur 1 mit geschlossener Düse.

In Figur 1 ist der vordere Bereich eines Innenbrenners dargestellt, wie er insbesondere zum Lichtbogendrahtspritzen von Hohlräumen, wie vorzugsweise Zylinderlaufflächen von gegossenen Motorblöcken von Brennkraftmaschinen, eingesetzt wird. Der Innenbrenner weist zwei Brennerrohre 3 zur Zuführung von Elektroden auf. Die Brennerrohre 3 sind innerhalb von Versorgungsrohren 1 angeordnet, durch welche die Haupttransportrichtung der drahtartigen Elektroden festgelegt ist.

Bei den Elektroden handelt es sich um Drähte, die zur Aufschmelzung in einem Lichtbogen vorgesehen sind. Die sich aus den geschmolzenen Drähten bildenden Tröpfchen werden von einem Prozessgas, dessen Gaszuführung insbesondere auch in den Versorgungsrohren 1 angeordnet ist, in Richtung der zu beschichtenden Oberfläche des Hohlraumes transportiert und vorzugsweise auch zerstäubt.

Der Gasstrom des aus dem Düsenkopf 2 austretenden und die Tröpfchen transportierenden Prozessgases, im folgenden vereinfachen Hauptgasrichtung genannt, ist quer zur Haupttransportrichtung der Drähte angeordnet.

Damit sich der Lichtbogen zwischen den Enden der Drähte bildet, sind die beiden Drähte nach den Brennerrohren 3 austrittsseitig aufeinander zu geführt. Die Zuführung erfolgt durch eine Biegung der Drähte um eine erste, quer zur Haupttransportrichtung der Drähte stehende Achse.

Des weiteren berühren sich die Drähte im Bereich des Gasstromes des aus dem Düsenkopf 2 austretenden Prozeßgases, wodurch sich auch der Lichtbogen der Elektroden-Drähte in diesem Bereich befindet.

Die Drähte sind im Bereich der Düsenkopfes 2 außer aufeinander zu noch zusätzlich um eine zweite Achse gebogen, die sowohl zu der ersten Achse als auch zu der Haupttransportrichtung der Drähte quer angeordnet ist. Durch diese Maßnahme ist der Lichtbogen weitgehend ortsstabil zum Innenbrenner, weshalb vermutlich die Qualität der auf dem Substrat abgeschiedenen Schicht sehr gut ist.

Insgesamt sind die Drähte also außer aufeinander zu noch zusätzlich in Richtung der Hauptgasrichtung gebogen. Der spitze Winkel zwischen der Hauptgasrichtung und der brennpunktnahen Drahttransportrichtung beträgt lichtbogennah sinnvollerweise zwischen 0° bis 30°, vorzugsweise zwischen 20° und 1° und besonders bevorzugt zwischen 10° und 1 °.

Damit der im Einsatz notwendige ständige Transport der Drähte mit möglichst geringer Kraft vorgenommen werden kann, erfolgt zumindest die zusätzliche Biegung der Drähte mit einer weichen Krümmung in Richtung der Hauptgasrichtung des ausgetretenen Prozeßgases.

Der Innenbrenner ist als geschlossener Brenner ausgebildet und weist eine Düse 4 auf. Der Lichtbogen (Brennpunkt) ist im Bereich der Öffnung der Düse, vorzugsweise strömungsseitig vor dem Austritt des Gasstroms aus der Düse 4, angeordnet.

In günstiger Weise wird der Tröpfchenstrom durch die Düse 4 in der Weise geformt, daß der durch die Öffnung aus der Düse 4 austretende Gas-/Materialstrom einen Aufweitwinkel zwischen 10° und 45°, vorzugsweise zwischen 15° und 30° aufweist.

Zur Formung des Gas-/Materialstromes sind in der Düse 4 neben der Hauptöffnung noch mehrere Nebenöffnungen angeordnet, die insbesondere in Form von vorzugsweise konischen Bohrungen und/oder als Ringspalte ausgebildet sind.. Die Nebenöffnungen sind insbesondere konzentrisch um die Hauptöffnung angeordnet, wobei und daß die lichte Weite der Nebenöffnungen geringer als die der Hauptöffnung ist.

Die (Form-) Gasversorgung der Nebenöffnungen kann dadurch erfolgen, daß aus dem Gasstrom der Hauptöffnung ein Teilgasstrom abgezweigt wird. Ein größere Variabilität kann dadurch erreicht werden, daß die Nebenöffnungen mit einem anderen Druck Gas als die Hauptöffnung versorgt werden.

Dies kann außer einer Drucksteuerung des abgezweigten Teilgasstromes noch dadurch erreicht werden, daß die Gasversorgung der Nebenöffnungen getrennt von der Gasversorgung der Hauptöffnung vorgenommen wird.

Zu den oben genannten Maßnahmen kann es ferner von Vorteil sein, wenn noch ein Brenn- und/oder Inertgas in Richtung des Brennpunktes eingeblasen wird, womit bspw. eine Erhöhung der Temperatur des Plasmas und/oder eine Abschirmung der aufgeschmolzenen Materialien verbunden wäre. Sinnvollerweise werden diese Gase strömungsähnlich oder strömungsgleich zur Hauptstromrichtung eingeblasen.

Des weiteren können auch noch weitere Materialien wie Trockenschmiermittel, Hartstoffe usw., vorzugsweise in Pulverform, in Richtung der zu beschichtenden Oberfläche eingebracht werden. Hierbei ist es zumeist sinnvoll, diese Materialien ebenfalls durch den Brennpunkt zu leiten.. Die Zuführung erfolgt in diesem Fall vorteilhafter Weise durch einen Transportkanal, dessen Öffnung brennpunktnah im Bereich der Hauptdüsenöffnung angeordnet ist.

## Patentansprüche

1. Innenbrenner zum Lichtbogendrahtspritzen von Hohlräumen, insbesondere von Zylinderlaufflächen, mit mindestens zwei Brennerrohren zur Zuführung von Elektroden, welche Elektroden zur Aufschmelzung vorgesehen und als in einem Lichtbogen abbrennbare Drähte ausgebildet sind,
ferner mit einer Gaszuführung für ein Prozessgas, welches zum Transport und Zerstäuben des aufgeschmolzenen Drahtmaterials in Richtung der zu beschichtenden Oberfläche des Hohlraumes vorgesehen ist,
wobei die Drähte durch die Brennerrohre austrittsseitig und im Bereich des Lichtbogens aufeinander zu geführt sind,
wobei der im Berührungsbereich der Drähte angeordnete Lichtbogen der Elektroden-Drähte im Bereich des Gasstromes des ausgetretenen Prozessgases angeordnet ist, und
wobei der Gasstrom des ausgetretenen Prozessgases, im folgenden vereinfachen Hauptgasrichtung genannt, quer zur Haupttransportrichtung der Drähte angeordnet ist,
wobei die Drähte außer aufeinander zu zusätzlich noch quer zur Haupttransportrichtung gebogen sind,
wobei die Drähte lichtbogennah mit der Hauptgasrichtung einen spitzen Winkel einschließen,
**dadurch gekennzeichnet,**
**daß** der Innenbrenner ein geschlossener Brenner ist,
**daß** der Innenbrenner eine Düse (4) für den austretenden Gas/Materialstrom aufweist,
**daß** der Lichtbogen (Brennpunkt) im Bereich der Öffnung der Düse (4), vorzugsweise strömungsseitig vor dem Austritt des Gasstroms aus der Düse (4), angeordnet ist,
**daß** der spitze Winkel zwischen der Hauptgasstromrichtung und brennpunktnaher Drahttransportrichtung zwischen 20° und 1°, bevorzugt zwischen 10° und 1 ° beträgt und
**daß** der durch die Öffnung aus der Düse (4) austretende Gas/Materialstrom einen Aufweitwinkel zwischen 10° und 45°, vorzugsweise zwischen 15° und 30° aufweist..

2. Innenbrenner nach Anspruch 1,
**dadurch gekennzeichnet,**
**daß** die zusätzliche Biegung eine weiche Krümmung in Richtung der Hauptgasrichtung des ausgetretenen Prozessgases aufweist.

3. Innenbrenner nach Anspruch 1,
**dadurch gekennzeichnet,**
**daß** die Düse (4) eine Hauptöffnung und mehrere, insbesondere konzentrisch um die Hauptöffnung angeordnete Nebenöffnungen aufweist und daß die lichte Weite der Nebenöffnungen geringer als die der Hauptöffnung ist.

4. Innenbrenner nach Anspruch 3,
**dadurch gekennzeichnet,**
**daß** der Gasstrom der Nebenöffnungen aus dem Gasstrom der Hauptöffnung abgezweigt ist.

5. Innenbrenner nach Anspruch 3,
**dadurch gekennzeichnet,**
**daß** die Gasversorgung der Nebenöffnungen getrennt von der Gasversorgung der Hauptöffnung ist.

6. Innenbrenner nach Anspruch 3,
**dadurch gekennzeichnet,**
**daß** die Nebenöffnungen mit einem anderen Druck und/oder anderem Gas als die Hauptöffnung versorgt sind.

## Claims

1. Inner torch for the electric-arc spraying of cavities, in particular cylinder contact surfaces, having at least two torch tubes for heating electrodes, which electrodes are provided for melting purposes and are designed as wires which can be burnt away in an electric arc, and also having a gas feed for a process gas which is provided for transporting and spraying the molten wire material in the direction of the cavity surface which is to be coated, it being the case that the wires are guided towards one another, by way of the torch tubes, at the outlet and in the region of the electric arc, that the electric arc of the electrode wires, which is arranged in the contact region of the wires, is arranged in the region of the flow of the discharged process gas and that the flow of the discharged process gas, referred to as the main gas direction for the sake of simplicity hereinbelow, is arranged transversely to the main transporting direction of the wires, that, in addition to being bent towards one another, the wires are additionally also bent transversely to the main transporting direction, and that, in the vicinity of the electric arc, the wires enclose an acute angle with the main gas direction,
**characterized in that**
the inner torch is a closed torch, **in that** the inner torch has a nozzle (4) for the gas/material flow passing out, **in that** the electric arc (burning point) is arranged in the region of the opening of the nozzle (4), preferably upstream of the location where the gas flow is discharged from the nozzle (4), **in that** the acute angle between the main gas flow direction and the wire transporting direction in the vicinity of the burning point is between 20° and 1°, preferably between 10° and 1°, and **in that** the gas/material flow passing out of the nozzle (4) through the opening has a spreading angle between 10° and 45°, preferably between 15° and 30°.

2. Inner torch according to Claim 1, **characterized in that** the additional bending has gentle curvature in the direction of the main gas direction of the discharged process gas.

3. Inner torch according to Claim 1, **characterized in that** the nozzle (4) has a main opening and a plurality of secondary openings arranged, in particular, concentrically around the main opening, and **in that** the inside width of the secondary openings is smaller than that of the main opening.

4. Inner torch according to Claim 3, **characterized in that** the gas flow from the secondary openings is branched off from the gas flow from the main opening.

5. Inner torch according to Claim 3, **characterized in that** the gas supply to the secondary openings is separate from the gas supply to the main opening.

6. Inner torch according to Claim 3, **characterized in that** the secondary openings are supplied with a different pressure and/or a different gas from the main opening.

## Revendications

1. Brûleur intérieur pour la projection de fil à l'arc électrique dans des cavités, en particulier sur des portées de cylindres, comportant au moins deux tubes de brûleur pour amener des électrodes, électrodes qui sont prévues pour être fondues et qui sont formées par des fils à consommer dans un arc électrique, comportant en outre une arrivée de gaz pour un gaz de traitement, qui est prévu pour le transport et la pulvérisation de la matière fondue des fils en direction de la surface à revêtir de la cavité, dans lequel les fils sont guidés l'un vers l'autre à travers les tubes de brûleur côté sortie et dans la région de l'arc électrique, dans lequel l'arc électrique des fils électrodes disposés dans la région de contact des fils est disposé dans la région du courant de gaz du gaz de traitement sortant, et dans lequel le courant de gaz du gaz de traitement sortant, appelé dans la suite pour simplifier direction principale du gaz, est disposé transversalement à la direction principale de transport des fils, dans lequel les fils sont en outre courbés transversalement à la direction principale de transport, en plus d'être courbés l'un vers l'autre, dans lequel les fils forment un angle aigu avec la direction principale du gaz à proximité de l'arc électrique, **caractérisé en ce que** le brûleur intérieur est un brûleur fermé, **en ce que** le brûleur intérieur comprend une buse (4) pour le courant sortant de gaz et de matière, **en ce que** l'arc électrique (foyer) est disposé dans la région de l'ouverture de la buse (4), de préférence côté écoulement avant la sortie du courant de gaz hors de la buse (4), **en ce que** l'angle aigu entre la direction principale du courant de gaz et la direction de transport du gaz à proximité du foyer est compris entre 20° et 1°, de préférence entre 10° et 1°, et **en ce que** le courant de gaz et de matière sortant hors de la buse (4) présente un angle d'ouverture compris entre 10° et 45°, de préférence entre 15° et 30°.

2. Brûleur intérieur selon la revendication 1, **caractérisé en ce que** la courbure supplémentaire présente une courbe souple en direction de la direction principale du gaz du gaz de traitement sortant.

3. Brûleur intérieur selon la revendication 1, **caractérisé en ce que** la buse (4) présente une ouverture principale, en particulier des ouvertures secondaires disposées concentriquement autour de l'ouverture principale, et **en ce que** la section libre des ouvertures secondaires est plus petite que celle de l'ouverture principale.

4. Brûleur intérieur selon la revendication 3, **caractérisé en ce que** le courant de gaz des ouvertures secondaires est dérivé du courant de gaz de l'ouverture principale.

5. Brûleur intérieur selon la revendication 3, **caractérisé en ce que** l'alimentation en gaz des ouvertures secondaires est séparée de l'alimentation en gaz de l'ouverture principale.

6. Brûleur intérieur selon la revendication 3, **caractérisé en ce que** les ouvertures secondaires sont alimentées avec une autre pression et/ou un autre gaz que l'ouverture principale.
